# EUROPÄISCHE PATENTSCHRIFT

(11) **EP 1 924 369 B1**
(45) Veröffentlichungstag und Bekanntmachung des Hinweises auf die Patenterteilung: **24.02.2010**
(21) Anmeldenummer: 06791668.4
(22) Anmeldetag: 25.08.2006
(51) Int. Cl.: B21B 37/32, B21B 37/44

(54) **VERFAHREN ZUM SCHMIEREN UND KÜHLEN VON WALZEN UND METALLBAND BEIM WALZEN, INSBESONDERE BEIM KALTWALZEN VON METALLBÄNDERN**
METHOD FOR LUBRICATING AND COOLING ROLLERS AND METAL STRIPS ON ROLLING IN PARTICULAR ON COLD ROLLING OF METAL STRIPS
PROCEDE POUR LUBRIFIER ET REFROIDIR LES CYLINDRES ET LA BANDE METALLIQUE LORS DU LAMINAGE, NOTAMMENT LORS DU LAMINAGE A FROID DE BANDES METALLIQUES

(30) Priorität: 02.09.2005 DE 102005042020
(43) Veröffentlichungstag der Anmeldung: 28.05.2008
(73) Patentinhaber: SMS Siemag AG, 40237 Düsseldorf (DE)
(72) Erfinder: PAWELSKI, Hartmut, 40883 Ratingen (DE); WEINGARTEN, Ludwig, 40237 Düsseldorf (DE); GIESELER, Friedhelm, 57258 Freudenberg (DE); JOLLET, Peter, 40477 Düsseldorf (DE); RICHTER, Hans-Peter, 57520 Friedewald (DE)
(74) Vertreter: Klüppel, Walter
(86) Internationale Anmeldenummer: PCT/EP2006/008359
(87) Internationale Veröffentlichungsnummer: WO 2007/025682

(56) Entgegenhaltungen:
- EP-A2- 0 367 967
- EP-A2- 0 794 023
- DE-A1- 10 352 546
- JP-A- 60 223 601

## Beschreibung

Die Erfindung betrifft ein Verfahren zum Schmieren und Kühlen von Walzen und Metallband beim Walzen, insbesondere beim Kaltwalzen, von Metallbändern, wobei zumindest auf der Einlaufseite ein Schmiermittel und auf der Auslaufseite ein Kühlmittel durch Sprühen aufgetragen wird und wobei schmieraktive, reinigende und inertisierende Stoffe bzw. Gase ( Medien) oder deren Kombination an der Walzband-Unterseite und an der Walzband-Oberseite und / oder an der unteren Arbeitswalze bzw. der oberen Arbeitswalze zugeführt werden.

Aus der EP 0 367 967 B1 ist ein solches Verfahren zum Kühlen und Schmieren von Walzen und Walzgut bei Kaltwalzen bekannt. Dabei wird eine Ölphase enthaltende Öl- / Wasser-Emulsion in einer speziellen Emulgiertechnik nach Maßgabe von partiellen Zugspannungen im Walzband bzw. nach Maßgabe der Greifbedingungen zwischen Walze und Walzband eingestellt und durch einen mengenmäßigen und typenmäßigen Einsatz der zu emulgierenden Medien eingeregelt. Der Nachteil ist ein zu hoher Ölauftrag mit hohem Wasseranteil und damit Rostgefahr auf dem fertigen Stahlband oder Belag auf dem NE-Metallband. Eine zu hohe Ölauftragung bedeutet, dass Rest-Ölmengen auf dem Metallband verbleiben, die durch zusätzliche Arbeitsschritte wieder entfernt werden müssen. Falls auch noch Umweltbelastungen durch Entsorgung auftreten, entstehen noch höhere Herstellungskosten.

Aus der DE 199 53 230 C2 ist außerdem ein Kaltwalzverfahren von metallischem Walzgut bekannt, bei dem das Walzgut unter Raumtemperatur zur plastischen Formänderung durch den Walzspalt zwischen gegenläufig angetriebenen Walzen hindurch läuft, wobei in den Bereich des Walzspalts anstelle Kühlflüssigkeit Inertgas geblasen wird, welches eine unterhalb der Raumtemperatur liegende Inertgastemperatur, wie bspw. bei flüssigem Stickstoff, aufweist, die geringer ist als die Walzguttemperatur.

Der Erfindung liegt die Aufgabe zugrunde, eine höhere Produktion von qualitativ hochwertigerem metallischen Walzband durch Einsparung von Prozessschritten zu erzielen, wobei bessere Bandqualitäten durch einen stabileren Walzprozess, insbesondere eine Reibungsanpassung im Walzspalt, ermöglicht werden sollen.

Die gestellte Aufgabe wird erfindungsgemäß dadurch gelöst, dass die Menge des auf der Einlaufseite aufgetragenen reinen Schmiermittels ohne hohen Wasseranteil mit kontrollierter Viskosität mit Hilfe eines physikalischen Rechenmodells kontinuierlich so berechnet und dosiert wird, dass sie der Minimalmenge an Schmiermittel entspricht, die beim Walzen tatsächlich benötigt wird, und dass das physikalische Rechenmodell für die kontinuierliche Berechnung der Minimalmenge des Schmiermittels die Prozessdaten Metallband-Geschwindigkeit, Metallband-Qualität, Metallband-Planheit, Metallband-Oberfläche, Metallband-Zug auf der Einlaufseite und auf der Auslaufseite des Walzgerüstes sowie die Prozessdaten Walzkraft, Arbeitswalzen-Durchmesser, Arbeitswalzen-Rauhigkeit und Walzenwerkstoff kontinuierlich berücksichtigt.

Die Vorteile sind eine bessere Bandqualität durch einen stabileren Walzprozess, insbesondere wird eine Reibungsanpassung im Walzspalt ermöglicht. Darüber hinaus ist vorteilhaft, dass eine spätere Ölentfemung nicht mehr notwendig ist und dadurch weitere Prozessschritte erspart werden. Die Minimalschmierung bedeutet, dass nur soviel Schmiermittel auf der Einlaufseite aufgebracht wird als zum Erreichen der gewünschten Produktqualität notwendig ist. Außerdem entfallen Entsorgungs-Einrichtungen und deren Kosten für Öl-Emulsionen. In die online-Dosierung des Schmiermittels auf der Einlaufseite können kontinuierlich feste Prozessgrößen (bspw. Werkstoff, Bandbreite u. dgl.) und während des Stichs veränderliche Prozessgrößen ( bspw. Bandgeschwindigkeit, Walzkraft, Walzmoment, Voreilung, Bandzug, Bandzugverteilung über der Bandbreite, Bandtemperatur, Walzentemperatur, Banddicke und Dickenabnahme), berücksichtigt werden. Ferner können auf der Auslaufseite unmittelbar Konservierungsmittel (Stoffe gegen Rost und Bandklebern) eingesetzt werden.

Eine Weiterbildung der Erfindung besteht darin, dass das physikalische Rechenmodell folgende Größen berücksichtigt:
- für eine Stichplangestaltung die Vorhersage und Optimierung,
- eine Beurteilung des Schmierfilms über ein tribologisches Modell,
- ein Temperaturmodell,
- die elastische Deformation der Walzen,
- ein mechanisches Walzspaltmodell,
- ein Modell zur Optimierung der Oberflächenqualität,
- eine Reibungsanpassung an den Walzprozess beim Reduzierwalzen oder beim Dressierwalzen oder beim flexiblen Walzen ( Erzeugen unterschiedlicher Banddicken)
- ein hydrodynamisches Modell
- und ein Modell für die Rauheitsabprägung zwischen Metallband und Arbeitswalzen.

Diese Größen können genutzt werden, um daraus online mit einem physikalisch basierten Rechenmodell des Walzprozesses, das mechanische, thermische und tribologische Effekte einschließt, gezielt die Auftragung der Medien auf die Walzen in den Walzspalt und auf das Metallband einzustellen.

Eine andere Ausgestaltung sieht vor, dass während des Walzprozesses die nachstehenden variablen Stellgrößen zum Auftragen der flüssigen oder gasförmigen Schmiermittel und Kühlmittel aufgrund einer Regelung durch das Rechenmodell vorgegeben werden:
- Volumenfluss,
- Druck,
- Temperatur,
- über die Walzbandbreite verschiedene Einstellungen,
- ggf. für die Walzband-Unterseite und die Walzband-Oberseite verschiedene Einstellungen.

Die Vorteile bestehen außer der schnellen Anpassung der Stellgrößen für das Auftragen der Medien darin, dass bspw. auch eine Veränderung des Mischungsverhältnisses von unterschiedlich wirkenden Medien, bspw. Mischung eines Stoffes mit stark Walzspaltreibung senkender Wirkung und eines Stoffes mit geringem Einfluss auf die Walzspaltreibung, jedoch mit hoher Waschwirkung, vorgenommen werden kann.

Dabei ist weiter vorteilhaft, dass das Mischungsverhältnis von flüssigen und gasförmigen Medien entsprechend einem Computerprogramm des physikalisch basierten Modells verändert wird.

Eine andere Ausgestaltung ist dahingehend vorgesehen, dass vor Beginn des Walzvorgangs Prozessdaten, wie bspw. Walzkraft, Bandzug, Banddicke u. dgl., in einem Stichplan vorgegeben werden, der in dem Computerprogramm verarbeitet wird.

Die Erfindung ist ferner dadurch ausgestaltet, dass Prozessdaten für eine Vorgabe eines Regelkreises für Banddicke, Walzgut-Verlängerung, Bandplanheit, Bandrauheit und / oder Bandoberfläche eingesetzt werden.

Eine Verbesserung ist außerdem dadurch gegeben, dass eine Vorhersage zur Optimierung der Temperaturentwicklung im Metallband und / oder in den Arbeitswalzen vorgegeben wird.

Vorteilhaft ist auch, dass eine Schmiermittelauswahl nach Hersteller-Typ, Viskosität und Temperaturverhalten vorgenommen wird.

Zur Qualitätsverbesserung des Metallbandes trägt sodann bei, dass eine Optimierung der Walzband-Oberfläche durch Wahl der Arbeitswalzen-Rauheit vorgenommen wird.

Die vorstehenden Maßnahmen können unter Nutzung des Rechenmodells auch während Abschnitten mit veränderlicher Walzgeschwindigkeit angewendet werden. Dabei werden
- die Einstellung der gewünschten Bandoberfläche ( bspw. hinsichtlich Rauheit oder Glanz und anderer Qualitätsmerkmale),
- die Einstellung der gewünschten Bandplanheit,
- die Sicherstellung der Prozessstabilität ( Vermeiden eines Bandrisses) und
- eine effektive Ausnutzung der Medien
erzielt.

Für das sog. flexible Walzen (bspw. als Kaltwalzverfahren zur Erzielung unterschiedlicher Banddicken über der Bandlänge) wird berücksichtigt, dass sich bei konstanter Schmierung aufgrund der über der Bandlänge variablen Dickenabnahme regelmäßig der Prozesszustand drastisch ändert. Die stark veränderliche Walzkraft kann ein Einstellen der gewünschten Bandplanheit nur bedingt zulassen. In den Phasen hoher Dickenabnahme ist daher die Einstellung einer kleineren Reibungszahl im Walzspalt sinnvoll, ggf. in Kombination mit einer Erhöhung der Bandzüge, um durch Senkung der Walzkraft diesen Effekt zumindest teilweise zu kompensieren. Dieser Vorgang kann unter Berücksichtigung der Abhängigkeit von den anderen Prozessparametem, wie vorstehend beschrieben, unter Nutzung des physikalisch basierten Rechenmodells (Computerprogramm) erfolgen.

In der Zeichnung sind Ausführungsbeispiele der Erfindung dargestellt, die nachfolgend näher erläutert werden.

Es zeigen:
- Fig. 1: ein Blockschaltbild eines Kaltwalzgerüstes in Verbindung mit Einstellorganen, die aufgrund einer Modellrechnung (Computerprogramm) betrieben werden,
- Fig. 2: eine blockschaltartige Anordnung der Betriebsparameter bzw. Prozessdaten, die für eine physikalisch basierte Modellrechnung eingesetzt wird und
- Fig. 3: eine blockschaltartige Auflistung der Parameter, die in der physikalisch basierten Modellrechnung verwendet werden.
(Die Fig. 1 und 3 schließen mit "2 im Kreis" und "3 im Kreis" aneinander an; die Fig. 2 und 3 schließen mit "1 im Kreis" entsprechend aneinander an).

Ein Walzgerüst 1 (Fig. 1) für Metallbänder 2 (bspw. aus Schwer- oder Leichtmetall verschiedener Legierungen) weist obere und untere Arbeitswalzen 3, 4 auf, die zwischen Stützwalzen 5, 6 in Einbaustücken gelagert sind. Fig. 1 zeigt ein Vier-Walzengerüst. Die beschriebene Anwendung ist auf alle Arten von Walzgerüsten anwendbar, wie bspw. ein Sechs-Walzengerüst, ein Zwanzig-Rollen-Gerüst ein Duo-Gerüst usw.) Das Metallband 2 wird von einer Abwickelstation 7 auf einer Einlaufseite 7a zu einer Aufwickelstation 8 auf der Auslaufseite 8a geführt. Auf der Einlaufseite 7a wird ein reines Schmiermittel 9 als chemische Komposition und auf der Auslaufseite 8a ein Kühlmittel 10 durch Sprühen aufgetragen. Das Schmiermittel 9 und das Kühlmittel 10 bestehen aus schmieraktiven, reinigenden und inertisierenden Stoffen oder Gasen und bilden auch Kombinationen derselben und werden an der Walzband-Unterseite 2a und an der Walzband-Oberseite 2b zugeführt. Die schmieraktiven Substanzen an der Einlaufseite 7a bilden Emulsionen ohne hohe Wasseranteile, Emulsionsgrundöle, Walzöle und / oder Additivkonzentrate. Die reinigenden und inertisierenden Stoffe besteht aus tiefkalten Inertgasen, bspw. aus Stickstoff, und deren Kombinationen mit anderen Stoffen.

Die hierfür eingesetzte Einrichtung (Fig. 1) besteht aus Planheitsmessgeräten 11a auf der Einlaufseite 7a und einem Planheitsmessgerät 11b auf der Auslaufseite 8a.

Während des Metallband-Durchlaufs wird mit einem Geschwindigkeitsmessgerät 12 die Walzband-Geschwindigkeit 13 und mit weiteren Messgeräten die wirkenden Kräfte gemessen, so dass die Walzband-Qualität 14, die den Eigenschaften des jeweils erzeugten Metalls, wie bspw. Aluminium, Stahl, Messing, Kupfer u. dgl. entspricht, ermittelt werden kann. Die Banddicke 15 wird fortlaufend und über die Breite des Metallbandes 2 gemessen. An der Walzband-Unterseite 2a und an der Walzband-Oberseite 2b sind auf der Einlaufseite 7a Sprühdüsenreihen 16 für die Zufuhr von Schmiermittel 9 in der gezielten Menge und Verteilung einer Minimalschmierung 17 angeordnet. Im Walzgerüst 1 sind solche Sprühdüsenreihen 16 für die Schmierung der oberen und unteren Arbeitswalzen 3, 4 und der oberen und unteren Stützwalzen 5, 6 angeordnet.

An der Auslaufseite 8a sind obere Sprühdüsenreihen 18 und untere Sprühdüsenreihen 19 für eine Stickstoffauftragung 20 zum Kühlen und inertisieren und ggf. alternativ für Schmiermittel 9 als Auftragung 21 vorgesehen.

Alle Stoffe zum Schmieren und Kühlen werden gemäß den rechnerisch oder aus Erfahrung ermittelten Werten der Modellrechnung eines Rechenmodells 22 in ihrer variablen Menge bestimmt und die entsprechenden Signale an die jeweiligen Stellglieder in die an die Messgeräte angeschlossenen Stellgeräte weitergeleitet. Dadurch wird der Walzprozess, insbesondere der Kaltwalzprozess, durch Anpassung der Reibungsverhältnisse äußerst flexibel. Die Abhängigkeit der Schmiermittelmenge von den sich ändernden Prozessparametem kann kurzfristig neu eingestellt werden. Generell gelingt dadurch eine Reibungsanpassung im Walzspalt. Die Minimalschmierung zeichnet sich dadurch aus, dass nur soviel Schmiermittel 9 aufgetragen wird, wie im Walzprozess benötigt wird. Dabei kann ein sog. Grundöl aus verschiedenen chemischen Grundsubstanzen bestehen, ein "Medium 1" für die Minimalschmierung 17 kann mit einem "Medium 2" verschiedener Typenklassen x, y zu einem "Medium n" gemischt werden, bis die erforderlichen Eigenschaften, wie bspw. Viskosität und Schmierfähigkeit, für die Minimalschmierung 17 erreicht ist. Der Vorgang wird auf der Auslaufseite 8a auf der Grundlage der Stickstoff-Auftragung und der Auftragung alternativer Schmierstoffe fortgesetzt.

Gemäß Fig. 2 sind die hierfür geeigneten Prozessdaten 23 zusammengestellt: Das Paket "1 im Kreis" enthält von links nach rechts gelesen die Bandgeschwindigkeit aus dem Geschwindigkeitsmessgerät 12, sodann die Bandqualität (bspw. Reißfestigkeit).

Die Banddicke 15, die Bandbreite 24, aus dem Planheitsmessgerät 11a die Bandplanheit 25, die Bandoberfläche (Rauheit) 26, die Bandzugverteilung 27. Der Bandzug 28 wird aus dem Planheitsmessgerät 11a ermittelt.

Die Parameter der Walzkraft 29 resultieren aus dem Walzendurchmesser 30, der Walzenrauheit 31, dem Walzenwerkstoff 32, dem Walzmoment 33, der Walzentemperatur 34 und der Dickenreduktion 35 des Metallbandes 2. Die analogen Werte sind in der Auslaufseite 8a vorgesehen.

In Fig. 3 sind die berücksichtigten einzelnen, selbständigen Vorgaben für das Rechenmodell 22 zusammengestellt: Danach werden die Prozessdaten 23 aus physikalischen Größen gewonnen, wobei indas Rechenmodell 22 weitere Sub-Rechenmodelle (Computerprogramme) herangezogen werden.

Die Stichplangestaltung 36 wird durch ein Basismodell optimiert. Für die Beurteilung des Schmierfilms wird ein tribologisches Modell 37 herangezogen. Ein Temperaturmodell 38 sowie die elastische Deformationen 39 der Walzen 3,4,5,6 werden nach bisherigen Erkenntnissen eingebracht. Ebenso wird ein mechanisches Walzspaltmodell 40 (Computerprogramm) berücksichtigt. Weiterhin findet ein Modell 41 zur Optimierung der Oberflächenqualität Eingang in das Rechenmodell 22. Die Reibungsanpassung an den Walzprozess 42 erfolgt unter Berücksichtigung des Reduzierwalzens, beim Dressieren oder beim flexiblen Walzen. Ferner wird ein hydrodynamisches Modell 43 der Verteilung des Schmiermittels 9 und ein Modell (Computerprogramm) 44 für Rauheitsabprägung (der Walzenoberfläche auf dem Metallband 2) eingeführt.

Aus den vorgegebenen Parametern für das Rechenmodell 22 werden Vorgaben 45 für die Walzkraft 29 und den Bandzug 28 gebildet (linker Teil Fig. 3). Es findet eine individuelle Setzung 46 der Regelkreise für die Banddicke 15 und die Bandplanheit 25, und Bandoberfläche 26 bezüglich Rauheit, Glanz und anderen Oberflächenmerkmalen statt, sowie eine Stichplan-Optimierung 47 mit Reibungsanpassung an den individuellen Walzprozess statt.

Für die Auslaufseite 8a ist in Fig. 3 ( rechter Teil) eine Vorhersage 48 und eine Optimierung der Temperaturentwicklung der Arbeitswalzen 3,4 und des Metallbandes 2 zu bilden. Eine Schmiermittelbestimmung 49 nach Typ, Viskosität und Temperatur ist vorzugeben. Außerdem ist eine Optimierung 50 der Bandoberflächen-Qualität und eine Wahl des Wertes für die Arbeitswalzen-Rauheit einzuführen.

### Bezugszeichenliste

- 1: Walzgerüst
- 2: Metallband
- 2a: Walzband-Unterseite
- 2b: Walzband-Oberseite
- 3: obere Arbeitswalze
- 4: untere Arbeitswalze
- 5: obere Stützwalze
- 6: untere Stützwalze
- 7: Abwickelstation
- 7a: Einlaufseite
- 8: Aufwickelstation
- 8a: Auslaufseite
- 9: reines Schmiermittel
- 10: Kühlmittel
- 11a: Planheitsmessgerät (Einlaufseite)
- 11 b: Planheitsmessgerät (Auslaufseite)
- 12: Geschwindigkeitsmessgerät
- 13: Walzband-Geschwindigkeit
- 14: Walzband-Qualität
- 15: Banddicke
- 16: Sprühdüsenreihe
- 17: Menge, Zusammensetzung und Verteilung der Minimalschmierung
- 18: obere Sprühdüsenreihe (Stickstoffauftragung)
- 19: untere Sprühdüsenreihe (Stickstoffauftragung)
- 20: Stickstoffauftragung
- 21: Auftragung alternativer Schmierstoffe
- 22: Rechenmodell (Computerprogramm)
- 23: Prozessdaten
- 24: Bandbreite
- 25: Bandplanheit
- 26: Bandoberfläche
- 27: Bandzugverteilung
- 28: Bandzug
- 29: Walzkraft
- 30: Walzendurchmesser
- 31: Walzenrauheit
- 32: Walzenwerkstoff
- 33: Walzmoment
- 34: Walzentemperatur
- 35: Dickenreduktion
- 36: Stichplangestaltung
- 37: tribologisches Modell (Computerprogramm)
- 38: Temperaturmodell (Computerprogramm)
- 39: elastische Deformation der Walze
- 40: mechanisches Walzspaltmodell (Computerprogramm)
- 41: Modell / Oberflächenqualität
- 42: Reibungsanpassung an den Walzprozess
- 43: hydrodynamisches Modell (Computerprogramm)
- 44: Modelle für Rauheitsabprägung
- 45: Vorgabe Walzkraft / Bandzug
- 46: Setzung der 1. Regel-Systemebene
- 47: Stichplan-Optimierung / Anpassung
- 48: Vorhersage d. Temperaturentwicklung
- 49: Schmiermittelbestimmung
- 50: Optimierung der Bandoberfläche / Arbeitswalzen-Rauheit

## Patentansprüche

1. Verfahren zum Schmieren und Kühlen von Walzen ( 3,4,5,6 ) und Metallband (2) beim Walzen in einem Walzgerüst (1), wobei zumindest auf der Einlaufseite (7a) des Walzgerüstes (1) ein Schmiermittel (9) und auf der Auslaufseite (8a) des Walzgerüstes (1) ein Kühlmittel (10) durch Sprühen aufgetragen wird und wobei das Schmiermittel (9) und das Kühlmittel (10) aus schmieraktiven, reinigenden und inertisierenden flüssigen Stoffen oder einer Kombination derselben bestehen und an der Metallband-Unterseite (2a) und / oder an der Metallband-Oberseite (2b) und / oder an der unteren Arbeitswalze (4) des Walzgerüstes (1) bzw. an der oberen Arbeitswalze (3) zugeführt werden,
**dadurch gekennzeichnet,**
**dass** die Menge des auf der Einlaufseite (7a) aufgetragenen reinen Schmiermittels ohne hohen Wasseranteil mit kontrollierter Viskosität mit Hilfe eines physikalischen Rechenmodells (22) kontinuierlich so berechnet und dosiert wird, dass sie der Minimalmenge an Schmiermittel entspricht, die beim Walzen tatsächlich benötigt wird; und
**dass** das physikalische Rechenmodell für die kontinuierliche Berechnung der Minimalmenge des Schmiermittels die Prozessdaten (23)
- Metallband-Geschwindigkeit (13),
- Metallband-Qualität (14),
- Metallband-Planheit (11a,11b),
- Metallband-Oberfläche (26),
- Metallband-Zug (28),
auf der Einlaufseite (7a) und auf der Auslaufseite (8a) des Walzgerüstes (1) sowie die Prozessdaten
- Walzkraft (29)
- Arbeitswalzen-Durchmesser (30)
- Arbeitswalzen-Rauhigkeit (31) und
- Walzenwerkstoff (32)
kontinuierlich berücksichtigt.

2. Verfahren nach Anspruch 1,
**dadurch gekennzeichnet,**
**dass** das physikalische Rechenmodell (22) weiterhin folgende Größen berücksichtigt:
- für eine Stichplangestaltung die Vorhersage und Optimierung,
- eine Beurteilung des Schmierfilms über ein tribologisches Modell (37)
- ein Temperaturmodell (38)
- die elastische Deformation der Walzen (3,4,5,6)
- ein mechanisches Walzspaltmodell (40)
- ein Modell zur Optimierung der Oberflächenqualität (41)
- eine Reibungsanpassung (42) an den Walzprozess beim Reduzierwalzen oder beim Dressierwalzen oder beim flexiblen Walzen
- ein hydrodynamisches Modell (43) und
- ein Modell (44) für die Rauheitsabprägung zwischen Metallband (2) und Arbeitswalzen (3,4).

3. Verfahren nach den Ansprüchen 1 und 2,
**dadurch gekennzeichnet,**
**dass** während des Walzprozesses die nachstehenden variablen Stellgrößen zum Auftragen der flüssigen oder gasförmigen Schmiermittel (9) und Kühlmittel (10) aufgrund einer Regelung durch das Rechenmodell (22) vorgegeben werden:
- Volumenfluss
- Druck
- Temperatur
- über die Walzbandbreite (24) verschiedene Einstellungen
- ggf. für die Walzband-Unterseite (2a) und die Walzband-Oberseite (2b) verschiedene Einstellungen.

4. Verfahren nach einem der Ansprüche 1 bis 3,
**dadurch gekennzeichnet,**
**dass** das Mischungsverhältnis von flüssigen und gasförmigen Medien entsprechend einem Computerprogramm (22) des physikalisch basierten Modells verändert wird.

5. Verfahren nach einem der Ansprüche 1 bis 4,
**dadurch gekennzeichnet,**
**dass** vor Beginn des Walzvorgangs Prozessdaten (23), wie bspw. Walzkraft (29), Bandzug (28), Banddicke (15) u. dgl., in einem Stichplan vorgegeben werden.

6. Verfahren nach einem der Ansprüche 1 bis 5,
**dadurch gekennzeichnet,**
**dass** Prozessdaten (23) für eine Vorgabe eines Regelkreises für Banddicke, (15), Walzgut-Verlängerung, Bandplanheit (25), Bandrauheit und / oder Bandoberfläche (26) eingesetzt werden.

7. Verfahren nach einem der Ansprüche 1 bis 6,
**dadurch gekennzeichnet,**
**dass** eine Vorhersage (48) zur Optimierung der Temperaturentwicklung im Metallband (2) und / oder in den Arbeitswalzen (3,4) vorgegeben wird.

8. Verfahren nach einem der Ansprüche 1 bis 7,
**dadurch gekennzeichnet,**
**dass** eine Schmiermittelauswahl nach Hersteller-Typ, Viskosität und Temperaturverhalten vorgenommen wird.

9. Verfahren nach einem der Ansprüche 1 bis 8,
**dadurch gekennzeichnet,**
**dass** eine Optimierung (50) der Walzband-Oberfläche durch Wahl der Arbeitswalzen-Rauheit vorgenommen wird.

10. Verfahren nach einem der Ansprüche 1 bis 9,
**dadurch gekennzeichnet,**
**dass** die vorstehenden Maßnahmen unter Nutzung des Rechenmodells (22) auch während Abschnitten mit veränderlicher Walzgeschwindigkeit angewendet werden.

## Claims

1. Method for lubricating and cooling rolls (3, 4, 5, 6) and metal strip (2) during rolling in a rolling stand (1), wherein a lubricant (9) is applied by spraying at least on the run-in side (7a) and a coolant (10) is applied by spraying on the run-out side (8a), and wherein the lubricant (9) and the coolant (10) consist of liquid substances with lubricating, cleaning and inerting activity or a combination of these substances and are supplied to the underside (2a) of the metal strip (2) and/or to the upper side (2b) of the metal strip (2) and/or to the upper side (2b) of the metal strip (2) and/or to the lower work roll (4) of the rolling stand (1) and/or to the upper work roll (3),
**characterised in that** the amount of the pure lubricant applied on the run-in side (7a) is continuously computed and metered in such a way with the help of a physical computer model (22) that it corresponds with the minimal amount of lubricant actually needed during the rolling; and wherein the physical computer model for the continuous computation of the minimal amount of lubricant continuously takes into account the process data (23)
- metal strip speed (13),
- metal strip quality (14),
- metal strip flatness (11 a, 11 b),
- metal strip surface (26), and
- metal strip tension (28),
on the run-in side (7a) of the rolling stand (1) and the process data of
- rolling forces (29),
- work roll diameter (30),
- work roll roughness (31) and
- roll material (32)
on the run-out side (8a) of the rolling stand (1).

2. Method according to claim 1, **characterised in that** the physical computer model (22) also takes the following variables into account:
- prediction and optimisation for a pass program design,
- an evaluation of the lubricating film by a tribological model (37),
- a temperature model (38),
- the elastic deformation of the rolls (3, 4, 5, 6),
- a mechanical roll gap model (40),
- a model for optimisation of the surface quality (41),
- a frictional adjustment (42) to the rolling process during reduction rolling or temper rolling or flexible rolling,
- a hydrodynamic model (43), and
- a model (44) for roughness impression between the metal strip (2) and work rolls (3, 4).

3. Method according to claims 1 and 2, **characterised in that** during the rolling process the following correcting variables for the application of the liquid or gaseous lubricants (9) and coolants (10) are preset on the basis of a regulation by the computer model (22):
- volume flow,
- pressure,
- temperature,
- different adjustment over the strip width (24),
- and if necessary, different adjustments for the underside (2a) and the upper side (2b) of the rolled strip.

4. Method according to any one of claims 1 to 3, **characterised in that** the mixing proportion of liquid and gaseous media is varied according to a computer program (22) of the physically based model.

5. Method according to any one of claims 1 to 4, **characterised in that**, before beginning the rolling operation, process data (23), such as, for example, rolling force (29), strip tension (28), strip thickness (15) and the like, are preset in a pass program.

6. Method according to any one of claims 1 to 5, **characterised in that** process data (23) are used to preset a regulating loop for strip thickness (15), rolling stock elongation, strip flatness (25), strip roughness and/or strip surface (26).

7. Method according to any one of claims 1 to 6, **characterised in that** a forecast (48) for optimisation of the temperature development in the metal strip (2) and/or in the work rolls (3, 4) is preset.

8. Method according to any one of claims 1 to 7, **characterised in that** a lubricant selection is made according to manufacturer type, viscosity and temperature behaviour.

9. Method according to any one of claims 1 to 8, **characterised in that** the rolled strip surface is optimised (50) by selection of the work roll roughness.

10. Method according to any one of claims 1 to 9, **characterised in that** the foregoing measures are also used during intervals with variable rolling speed with the use of the computer model (22).

## Revendications

1. Procédé pour lubrifier et refroidir des cylindres (3,4,5,6) et la bande métallique (2) lors du laminage dans une cage de laminage (1), où on applique, au moins côté entrée (7a) de la cage de laminage (1), un lubrifiant (9) et côté sortie (8a) de la cage de laminage (1) un agent de refroidissement (10) par pulvérisation et où le lubrifiant (9) et l'agent de refroidissement (10) sont constitués par des substances liquides actives en lubrification, nettoyantes et inertisantes ou par une combinaison de celles-ci et sont alimentés sur la face inférieure (2a) de la bande métallique et/ou sur la face supérieure (2b) de la bande métallique et/ou sur le cylindre de travail inférieur (4) de la cage de laminage (1) ou sur le cylindre de travail supérieur (3), **caractérisé**
**en ce que** la quantité de lubrifiant pur appliquée sur le côté entrée (7a), sans proportion élevée d'eau, présentant une viscosité contrôlée, est calculée et dosée en continu à l'aide d'un modèle de calcul physique (22) de manière telle qu'elle correspond à la quantité minimale de lubrifiant qui est effectivement nécessaire lors du laminage ; et
**en ce que** le modèle de calcul physique tient compte en continu, pour le calcul continu de la quantité minimale de lubrifiant, des données de procédé (23)
- vitesse de la bande métallique (13),
- qualité de la bande métallique (14),
- planéité de la bande métallique (11a, 11b),
- surface de la bande métallique (26),
- traction de la bande métallique (28),
du côté entrée (7a) et du côté sortie (8a) de la cage de laminage (1) ainsi que des données de procédé
- force de laminage (29)
- diamètre des cylindres de travail (30)
- rugosité des cylindres de travail (31) et
- matériau des cylindres (32).

2. Procédé selon la revendication 1, **caractérisé**
**en ce que** le modèle de calcul physique (22) tient en outre compte des dimensions suivantes :
- pour la réalisation d'un plan de passes, la prévision et l'optimisation,
- une évaluation du film lubrifiant via un modèle tribologique (37)
- un modèle de température (38)
- la déformation élastique des cylindres (3,4,5,6)
- un modèle mécanique de fente de laminage (40)
- un modèle pour l'optimisation de la qualité de surface (41)
- une adaptation du frottement (42) au processus de laminage lors du laminage de réduction
ou lors du dressage ou lors du laminage souple
- un modèle hydrodynamique (43) et
- un modèle (44) pour l'estampage de la rugosité entre la bande métallique (2) et les cylindres de travail (3,4).

3. Procédé selon les revendications 1 et 2, **caractérisé**
**en ce que** pendant le processus de laminage, les grandeurs de réglage variables suivantes pour l'application du lubrifiant (9) et de l'agent de refroidissement (10) liquide ou gazeux sont prédéfinies en raison d'un réglage par le modèle de calcul (22) :
- flux volumique
- pression
- température
- réglages différents sur la largeur de la bande laminée (24)
- le cas échéant réglages différents pour la face inférieure (2a) et la face supérieure (2b) de la bande laminée.

4. Procédé selon l'une quelconque des revendications 1 à 3, **caractérisé en ce que** le rapport de mélange des agents liquides et gazeux est modifié en fonction d'un programme informatique (22) basé sur le modèle physique.

5. Procédé selon l'une quelconque des revendications 1 à 4, **caractérisé en ce que** des données de procédé (23), telles que par exemple la force de laminage (29), la traction de la bande (28), l'épaisseur de la bande (15) etc. sont prédéfinies dans un plan de passes.

6. Procédé selon l'une quelconque des revendications 1 à 5, **caractérisé en ce que** les données de procédé (23) sont utilisées pour une prédéfinition d'un circuit de réglage pour l'épaisseur de la bande, (15), l'allongement du produit laminé, la planéité de la bande (25), la rugosité de la bande et/ou la surface de la bande (26).

7. Procédé selon l'une quelconque des revendications 1 à 6, **caractérisé en ce qu'**une prévision (48) pour l'optimisation du développement de la température dans la bande métallique (2) et/ou dans les cylindres de travail (3,4) est prédéfinie.

8. Procédé selon l'une quelconque des revendications 1 à 7, **caractérisé en ce que** le choix du lubrifiant est réalisé en fonction du type de fabricant, de la viscosité et du comportement de température.

9. Procédé selon l'une quelconque des revendications 1 à 8, **caractérisé en ce qu'**on réalise une optimisation (50) de la surface de la bande laminée par le choix de la rugosité des cylindres de travail.

10. Procédé selon l'une quelconque des revendications 1 à 9, **caractérisé en ce que** les mesures ci-dessus sont utilisées en exploitant le modèle de calcul (22) également sur les sections avec une vitesse de laminage variable.
